# EUROPÄISCHE PATENTSCHRIFT

(11) **EP 0 627 105 B1**
(45) Veröffentlichungstag und Bekanntmachung des Hinweises auf die Patenterteilung: **15.11.1995**
(21) Anmeldenummer: 93903830.3
(22) Anmeldetag: 22.02.1993
(51) Int. Cl.: G07C 1/02, G04F 1/00

(54) **VERBRAUCHSGEGENSTAND**
CONSUMER ITEM
ARTICLE DE CONSOMMATION

(30) Priorität: 20.02.1992 DE 4205400
(43) Veröffentlichungstag der Anmeldung: 07.12.1994
(73) Patentinhaber: BARAINSKY, Markus, D-14165 Berlin (DE)
(72) Erfinder: BARAINSKY, Markus, D-14165 Berlin (DE)
(74) Vertreter: Christiansen, Henning, Dipl.-Ing.
(86) Internationale Anmeldenummer: DE9300167
(87) Internationale Veröffentlichungsnummer: WO9317401

(56) Entgegenhaltungen:
- EP-A- 0 451 888
- WO-A-91/04520
- WO-A-91/06853
- DE-U- 9 015 769
- GB-A- 2 185 137
- GB-A- 2 253 287
- US-A- 4 292 916
- US-A- 4 367 957
- US-A- 5 058 088

## Beschreibung

Die Erfindung betrifft ein verfahren der im Oberbegriff des Anspruchs 1 angegebenen Art sowie einen nach dem Verfahren hergestellten Gebrauchsgegenstand (vgl. US-A-5 058 088).

Es ist bekannt, bei Verbrauchsgütern (beispielsweise bei Lebensmitteln, Medikamenten, Pharmazeutika, Filmmaterialien, Farben, Klebstoffen u.ä.), die einer beschränkten Verwendungsdauer unterliegen, oder deren Verpackung, das Herstellungsdatum aufzudrucken. Außerdem wird auch auf Zeitungen und Journalen das Datum der Herausgabe angegeben, welches eine Orientierung hinsichtlich des aktuellen Datums ermöglicht.

Ferner ist bei vielen Verbrauchsgegenständen ein Verfallsdatum angebracht, welches das Ende der Haltbarkeit angibt, aus dem aber auch bei frisch verwendeten Waren keine aktuelle Zeitangabe (und damit keine Aussage über deren tatsächlichen Frischegrad) herleitbar ist.

Aus der DE-OS 30 48 426 ist darüberhinaus ein Verfahren zum Erfassen des aktuellen Zustandes eines Gebrauchsgutes bekannt. Danach ist an dem Gebrauchsgut eine Kennzeichnung angebracht, deren Eigenschaften sich unter den Voraussetzungen ändern, unter denen das zu kontrollierende Produkt von seinem Gebrauchszustand in einen nicht-mehr-gebrauchsfähigen Zustand übergeht. Diese Kennzeichnung muß dabei zwecks Feststellung des Verwendungszustandes des Produkts mit einer separaten Abfrage-Einheit verbunden werden. Die bekannte Anordnung hat den Nachteil, daß der genaue Zeitpunkt der erstmaligen Benutzung des Verbrauchsgutes nicht erfaßbar ist und daß für eine eindeutige Zustandsermittlung eine zusätzliche, Kosten verursachende Analyse vorgenommen werden muß.

Des weiteren ist aus der DE-OS 30 28 808 ein Verfahren bekannt, mit dem eine nachträgliche Bestimmung des Öffnungszeitpunktes einer Arzneimittel-verpackung vorgenommen werden kann, um den Medikamentenverbrauch zu kontrollieren. Die Arzneimittel-Verpackung besitzt eine Mehrzahl einzelner, gegen die Außenluft und gegeneinander abgeschlossene Hohlräume und eine diese Hohlräume verschließende Folie. Zur Entnahme der Medikamente wird diese Folie durchbrochen und dadurch die Möglichkeit geschaffen, daß der Hohlraum mit der Außenluft in Kontakt kommt. Durch den Einfluß der Außenluft wird eine in den Hohlräumen zusätzlich vorhandene Kontrollsubstanz zeitabhängig in ihren chemisch/physikalischen Eigenschaften verändert. Die Auswertung der veränderten Eigenschaften dient zur Ermittlung des Öffnungszeitpunktes der Arzneimittel-Verpackung. Dieses Verfahren erfordert jedoch in nachteiliger Weise eine aufwendige Analyse, ist darüberhinaus nur mit erheblichem Sachverstand durchführbar und ist deshalb für einen universellen Gebrauch denkbar ungeeignet.

Bei keiner der bekannten Lösungen ist eine Aussage über den Frischegrad der betreffenden Ware ohne Zuhilfenahme einer zusätzlichen Vorrichtung möglich.

Die aus dem Stand der Technik bekannten Mittel zur Kennzeichnung von Verbrauchgütern weisen insgesamt den Nachteil auf, daß diese ungeeignet sind, den Aktualitätsgrad von Verbrauchsgegenständen insbesondere mit besonders engem Zeitbereich zwischen Herstellung und ihrem Verbrauch für den Benutzer klar, eindeutig und überprüfbar darzustellen.

Ausgehend von den Mängeln des Standes der Technik liegt der Erfindung die Aufgabe zugrunde, ein Verfahren zum Versehen eines Verbrauchsgegenstands mit Zeitgeber für einen zeitlich begrenzten Verwendungsbereich so auszubilden, daß eine Zeitangabe abgeleitet werden kann, aus der auch der momentane Aktualitäts- oder Frischegrad des Verbrauchsgegenstandes ohne zusätzliche Hilfsmittel erschließbar ist.

Diese Aufgabe wird mit den kennzeichnenden Merkmalen des Anspruchs 1 gelöst.

Der Erfindung schließt die Erkenntnis ein, daß die Darstellung des momentanen Aktualitätsgrades eines Verbrauchsgegenstandes mit begrenztem Aktualitätsbereich in vorteilhafter Weise und besonders kostengünstig erfolgen kann, wenn in zeitlich engem Zusammenhang mit der Herstellung des Verbrauchsgegenstandes an diesem ein Zeitgeber angeordnet wird und dieser Zeitgeber während des Herstellungsvorgangs zur Zeitanzeige konfigurierbar ist.

Durch den dauernd möglichen Vergleich mit der aktuellen Zeit kann die Ganggenauigkeit des Zeitgebers auch in solchen Fällen kontrolliert werden, wenn die Frische des Gebrauchsgegenstands selbsttätig aufgrund des Ablaufs einer vorgegebenen Zeitdauer (Zustand eines Zeitzählers, der bei der Konfiguration des Zeitgebers mit Zählerstand "0" gestartet wurde) kontrolliert werden soll, wenn nämlich nach Erreichen eines vorgegebenen Zählerstands durch den Zeitgeber ein Anzeigemittel aktiviert wird, welcher auch die Anzeige für die aktuelle Zeit ansteuert. Durch Vergleich der bei Null gestarteten Zeitanzeige mit der aktuellen Zeit ist in einem solchen Fall stets eine Kontrolle des Zeitgebers und der diesen beeinflussenden Zeitnormale möglich.

An den Zeitgeber werden wegen des vielfach begrenzten Aktualitätsbereichs des Verbrauchsgegenstandes üblicherweise keine besonderen Genauigkeitsanforderungen gestellt, so daß Zeitgeber verwendet werden können, die, insbesondere durch Verzicht auf externe Stellmöglichkeiten, einen einfachen Aufbau und eine geringe Bauhöhe besitzen. Sie sind dadurch äußerst kostengünstig herstellbar und können ohne besonderen Aufwand während des Herstellungsvorgangs des Verbrauchsgegenstandes an diesem an geeigneter Stelle angeordnet werden. Darüberhinaus ist der Zeitgeber bei vielen Anwendungsfällen nur für eine geringe Betriebsdauer auszulegen, so daß in vorteilhafter Weise der Energiebedarf für den Betrieb des Zeitgebers äußerst klein gehalten werden kann. Mit dem Herstellungszyklus des Verbrauchsgegenstandes wird der Zeitgeber in einer korrekten Zeitanzeigeposition auch gleichzeitig in Betrieb gesetzt.

Der Zeitgeber ist bei vorteilhaften Ausführungsformen der Erfindung mit einer digitalen und/oder einer analogen Anzeige ausgerüstet. Der Zeitgeber mit digitaler Anzeige weist dabei bevorzugt einen durch Taktgeber gesteuerten Zähler auf. Die Steuerleitungen an Eingang des Zählers weisen dabei bevorzugt jeweils überbrückbare Kontaktbereiche auf. Ein Überdrucken dieser Kontaktstellen in bestimmten Steuerleitungen, beispielsweise mit einer leitfähigen Druckfarbe, ermöglicht es auf einfache Weise, den Zähler (und damit die entsprechende Anzeige) am Ende des Herstellungsvorgangs für den Verbrauchsgegenstand auf die (Uhr)zeit zum Herstellungszeitpunkt einzustellen.

Auf dem Display wird zusätzlich die aktuelle Uhrzeit angezeigt. Auf diese Weise läuft der Zeitgeber beginnend mit seiner Herstellung zeitsynchron. Mit der fortschreitenden Herstellung einer großen Zahl von Serienprodukten wird dann die Zeitkonfiguration der Zeitgeber der aktuellen Zeit jeweils nachgeführt.

Bei Verwendung eines Zeitgebers mit analoger Anzeige wird der Verbrauchsgegenstand bereits während des Herstellungsprozesses mit einem einfachen Zifferblatt versehen, in dessen Zentrum am Ende des Herstellungsprozesses ein mit Zeigern versehenes Analog-Uhrenmodul der aktuellen Tageszeit entsprechend positioniert und mittels eines Schaltvorgangs in Betrieb gesetzt wird. Die Inbetriebnahme des Analog-Uhrenmoduls erfolgt in günstiger Weise durch Auftrennen oder Schließen einer, von außen am Modul zugänglichen Kontaktbrücke. Gleichzeitig erfolgt ein Markieren des Zeitpunktes der Inbetriebnahme auf dem Zifferblatt. Damit kann in günstiger Weise die aktuelle Uhrzeit und der seit Herstellung des Verbrauchsgegenstands verstrichene Zeitraum abgelesen werden.

Durch die Möglichkeit der Konfiguration des Zeitgebers im zeitlichen Zusammenhang mit der Herstellung des damit zu versehenden Gebrauchsgegenstands kann ersterer insbesondere günstig auch an dessen besondere Eigenschaften in zeitlicher Hinsicht angepaßt werden. So kann beispielsweise durch eine Überbrückung von Teilerstufen im Frequenzteiler des Zeitgebers dessen Laufgeschwindigkeit und damit auch dessen zeitliche Auflösung beeinflußt werden. Weiterhin können zusätzliche Anzeigemittel aktiviert werden, welche von entsprechenden Sensoren betätigt werden, wenn der Gegenstand schädlichen Einflüssen ausgesetzt ist. Durch die Konfiguration beim Anbringen auf der Ware im Zeitpunkt der Herstellung oder Verpackung können einheitlich konfektionierte Zeitgeber jeweils beim Anbringen an die jeweiligen Eigenschaften der damit zu versehenden Waren angepaßt werden.

Nach einer weiteren günstigen Ausführungsform der Erfindung ist der Zeitgeber als ein auf chemischer Basis arbeitendes System ausgebildet, das eine mit einer Zeitskala versehende Anzeigebahn aufweist. Die Anzeigebahn ist mit einer Substanz präpariert, welche geeignet ist, bei Zuführen einer weiteren Substanz einen chemischen Prozeß einzuleiten. Beide Substanzen sind so gewählt, daß bei chemischer Reaktion ein deutlich zu erkennender Farbumschlag eintritt, der sich längs der Anzeigebahn fortsetzt. Anzeigebahn und Zeitskala sind mittels Druck- und/oder Klebetechnik am Verbrauchsgegenstand anbringbar. Die zusätzliche, den Farbumschlag auslösende Substanz wird am Ende des Herstellungsprozesses des Verbrauchsgegenstandes an der dem Herstellungszeitpunkt entsprechenden Stelle in die Anzeigebahn eingebracht. Dadurch ist auf vorteilhafte Weise nach Ende des Herstellungsprozesses sowohl der Herstellungszeitpunkt als auch die aktuelle Tageszeit bequem ablesbar. Die Anzeigebahn des Zeitgebers ist sowohl gestreckt als auch in Bogenform ausgebildet an dem Verbrauchsgegenstand anbringbar.

Bei einer anderen vorteilhaften Weiterbildung der Erfindung ist der Zeitgeber als ein auf physikalischer Grundlage arbeitendes System ausgebildet. Die Zeitanzeige erfolgt dabei in vorteilhafter Weise durch eine gefärbte Flüssigkeit, welche aus einem Überdruckbehälter durch eine mäanderförmig gestaltete Kapillare in einen Ausgleichbehältnis transportiert wird. Der Flüssigkeitstransport ist durch Aufheben der Abgeschlossenheit des Systems gegenüber der Atmosphäre, vorzugsweise im Bereich des Ausgleichsbehälters auslösbar. Die mäanderförmige Kapillare ist gestreckt oder auf einer Kreisbahn angeordnet. Die Mäanderform der Kapillare ist für die Vergrößerung des realisierbaren Zeitbereichs von Vorteil. Eine parallel zur Anzeigebahn angeordnete Zeitskala ermöglicht auf vorteilhafte Weise die Anzeige des Herstellungszeitpunktes und der aktuellen Tageszeit.

Als Verbrauchsgegenstände mit zeitlich eng begrenztem Aktualitätsbereich sind vorzugsweise Presse-Erzeugnisse, wie Tageszeitungen, oder Produkte mit ausgewiesener Frische-Garantie mit einem Zeitgeber der vorab beschriebenen Art versehen. Bei Tageszeitungen ist die Anordnung des Zeitgebers auf der Titelseite im Kopf in der Nähe der Datumsangabe besonders günstig. Es ist jedoch auch ohne besondere Aufwendungen möglich, den Zeitgeber auf ausgewählten Innenseiten der Tageszeitung geeignet zu plazieren und führt zu einer Erhöhung des Gebrauchswertes des Druckerzeugnisses.

Bei Verbrauchsgegenständen mit einem besonderen "Frische-Image", vorzugsweise Milchprodukte, ist das Anbringen des Zeitgebers auf der Oberseite der entsprechenden Behältnisse von Vorteil, da der Zeitgeber sofort im Blickfeld des Verbrauchers liegt und somit auf einfache Weise (neben des eigentlichen Zwecks der Aktualitätsangabe des Produkts) eine Werbefunktion in Form der Erinnerung an Pausenzeiten u.ä. übernommen werden kann.

Insbesondere wird der Zeitgeber mindestens teilweise durch Aufdrucken oder durch Transfer, insbesondere von einem Folienträger, gegebenenfalls auch durch gleichzeitiges oder sequentielles Auftragen von mehreren Schichten , aufgebracht.

Bei einer bevorzugten Ausführung ist die Anzeige - insbesondere in Form von Strich-Codes, die als mit elektronischen Mitteln verstellbare Anzeigemittel - maschinenlesbar ausgeführt. Damit kann auch mit mechanischen Mitteln (beispielsweise bei automatischen Warenverteilsystemen) jederzeit der Zustand der betreffenden Verbrauchsgegenstände automatisch (ohne menschliches Zutun) kontrolliert werden. Durch die mitgeführte Zeitanzeige kann dabei auch gleichzeitig durch Vergleich mit der aktuellen Zeit festgestellt werden, ob der mit dem Gegenstand verbundene Zeitgeber seit Konfiguration korrekt gelaufen ist.

Bei der weiteren Ausgestaltung des Zeitgebers bestehen eine Reihe weiterer vorteilhafter Möglichkeiten: so kann die Anzeige aus Flächenteilen oder Segmenten bestehen, welche ihre Reflektions- bzw. Absorptionsfähigkeit oder Färbung in Abhängigkeit von einer angelegten elektrischen Spannung ändern. Damit kann die vorhandene Energiequelle weitgehend geschont werden und es ergeben sich lange Benutzungsdauern.

Zur Warenüberwachung ist der Zeitgeber vorzugsweise mindestens mit einem zusätzlichen Anzeigelement versehen, dessen Eingang mit dem Ausgang eines Speicherelements verbunden ist, welches seinerseits von einer Schwellwertschaltung gesetzt wird, wenn das Ausgangssignal eines Sensorelements, das mit dem Eingang der Schwellwertschaltung verbunden ist, einen vorgegebenen Wert über bzw. unterschreitet. Das Sensorelement spricht dabei bevorzugt auf Temperatur, Feuchtigkeit, Druck- oder Massekräfte, Strahlung und/oder chemische Eigenschaften des umgebenden Mediums an.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1: einen digitalen Zeitgeber in schematisierter Darstellung,
- Figur 2: einen auf chemischer Basis arbeitenden Zeitgeber in schematisierter Darstellung,
- Figur 3: einen auf physikalischer Basis arbeitenden Zeitgeber in schematisierter Darstellung,
- Figur 4: eine vorteilhafte Weiterbildung des in Figur 2 gezeigten Zeitgebers in schematisierter Darstellung,
- Figur 5: einen Zeitgeber mit analoger Anzeige in schematisierter Darstellung,
- Figur 6: eine bevorzugte Ausführungsform der Erfindung in schematisierter Darstellung sowie
- Figur 7: eine weitere vorteilhafte Ausführungsform der Erfindung in schematisierter Darstellung.

Der in Figur 1 dargestellte Zeitgeber 1 besteht aus einem kompakten digitalen Uhrenmodul 15 geringer Bauhöhe, das einen durch einen Taktgeber 17 gesteuerten Zähler 3 und ein mit diesem verbundenen Display 4 aufweist. Die einzelnen Steuerleitungen 5 des Additionseingangs 21 des Zählers 3 besitzen überbrückbare Kontaktstellen 6, die durch eine leitfähige Bedruckung verbindbar ausgebildet sind. Während des Herstellungsprozesses des Verbrauchsgegenstandes wird der Zeitgeber 1 an diesem angebracht und zum Zeitpunkt des Herstellungsendes durch leitende Bedruckung zweier Kontaktpaare 6 in Betrieb gesetzt. Die Überbrückung 18 der Additionseingange "1" und 4" setzt den Zähler 3 auf den Herstellungs-Endzeitpunkt 5:00 Uhr, der im Display-Abschnitt 19 angezeigt wird. Von diesem Zeitpunkt ausgehend, wird im Display-Abschnitt 20 die aktuelle Tageszeit dargestellt. Durch einfachen Vergleich ist der Aktualitätsgrad des Verbrauchsgegenstandes ablesbar. Um die Herstellungskosten für das digitale Uhrenmodul 15 besonders gering zu halten, weist der Zeitgeber 1 keinerlei externe Betätigungsmittel auf und hat nur eine in volle Stunden geteilte Zeitanzeige.

Die in den Figuren 2 und 4 dargestellten Zeitgeber 1 arbeiten als chemisches System und bestehen im wesentlichen aus einer Anzeigebahn 11, der in geeigneter Weise eine Zeitskala 9 zugeordnet ist. Die Bestandteile 9 und 11 des Zeitgebers 1 werden an dem Verbrauchsgegenstand während dessen Herstellung durch Druck- und/oder Klebetechnik im Bereich des späteren Blickfeldes des Verbraucher befestigt. Die Anzeigebahn 11 besteht aus einem vliesähnlichen Material, das mit einer Substanz getränkt ist. Diese Substanz löst im Zusammenwirken mit einem zusätzlichen Stoff eine, mit einem deutlich erkennbaren Farbumschlag begleitete chemische Reaktion aus. Am Ende des Herstellungsprozesses des Verbrauchsgegenstandes wird der Zusatzstoff an dem der aktuellen Uhrzeit (24:00 Uhr) Injektionspunkt 8 in die Anzeigebahn 11 eingebracht und die Anzeigebahn 11 gleichzeitig durch eine Trennstelle 7 in zwei Abschnitte geteilt. Dadurch kann sich in vorteilhafter Weise der durch die chemische Reaktion ausgelöste Farbumschlag nur in einer Richtung ausbreiten. Das Ende 12 des Farbumschlagbereiches 10 ermöglicht im Vergleich mit der nebenliegend angeordneten Zeitskala 9 das gleichzeitige Feststellen der aktuellen Uhrzeit und des Aktualitätsgrads des Verbrauchsgegenstandes. Die Zeitskala 9 besitzt dem Zweck angepaßt nur eine relativ grobe 1,5-Stunden-Teilung. In einer günstigen Weiterbildung des Zeitgebers 1 sind, wie in Figur 4 schematisch dargestellt, Anzeigebahn 11 und Zeitskala 9 kreisförmig ausgebildet und vermitteln dem ablesenden Verbraucher in stärkerem Maße den Eindruck einer Uhr im herkömmlichen Sinne. Bei chemisch arbeitenden Zeitgebern wird vorzugsweise ein chromatografisches Verfahren eingesetzt, bei dem eine punktförmig aufgetragene farblich abstechende chemische Substanz mit einem Trägermedium langsam in einer vorgegebenen Richtung fortbewegt wird.

In Figur 3 ist eine auf physikalischer Grundlage arbeitende Zeitgeber 1 dargestellt, der als Überdrucksystem gegenüber der Atmosphäre ausgebildet ist. In einem Druckbehälter 22 befindet sich eine gefärbte Flüssigkeit. An den Druckbehälter 22 ist eine mäanderförmige Kapillare 23 angeschlossen, die ihrerseits in einem Ausgleichsbehälter 24 mündet. Die Kapillare 23 ist auf einer gestreckten Anzeigebahn 11 angeordnet und wird von der Flüssigkeit langsam in Richtung des Ausgleichbehälters 24 durchströmt, wenn dieser durch Einstechen oder Einreißen mit der ihn umgebenden Atmosphäre verbunden wird. Dies erfolgt bei Beginn des Herstellungsprozesses. Durch Gestaltung des Mäanders kann der, durch die aus dem Druckbehälter 20 strömende Flüssigkeit markierte Zeitbereich auf der Anzeigebahn 11 produktbezogen in geeigneter Weise festgelegt werden. Zeitgeber 1 und Zeitskala 9 werden drucktechnisch an dem Verbrauchsgegenstand befestigt und sind in Längsrichtung gegeneinander versetzt angeordnet, um durch diese relative Positionierung den Herstellungszeitpunkt (21.00 Uhr) und die aktuelle Tageszeit (etwa 9.00 Uhr) angeben zu können.

Ein Ausführungsbeispiel eines Zeitgebers 1 mit analog anzeigendem Uhrenmodul 14 ist in Figur 5 schematisch dargestellt. Während der Herstellung des Verbrauchsgegenstandes wird das Zifferblatt 13 drucktechnisch angebracht und am Ende der Herstellung das Uhrenmodul 14 innerhalb des Zifferblattes 13 geeignet plaziert. Durch gleichzeitiges Auftrennen einer elektrischen Brücke 16 wird das Modul 13 in Betrieb gesetzt und dieser Zeitpunkt durch eine Markierung 19 bleibend fixiert. Damit sind auf einfache Weise Herstellungszeitpunkt, aktuelle Zeit und Aktualitätsgrad ablesbar.

Die Zeitanzeige erfolgt auch hier im Stundentakt. In Figur 6 ist ein Verbrauchsgegenstand 2 in Form einer mit einem Zeitgeber 1 versehenen Tageszeitung dargestellt. Der Zeitgeber 1 ist als chemisch arbeitendes System ausgebildet und befindet sich auf der Titelseite der Tageszeitung 2 oberhalb der Datumsangabe. Die Zeitung wurde 26. Januar 1992 um 0:00 Uhr gedruckt. Durch den seit Druck der Zeitung 2 in Betrieb befindlichen Zeitgeber 1 wird der Leser ständig über die aktuelle Tageszeit informiert. Durch seine Flexibilität ist der auf chemischer Basis arbeitende Zeitgeber 1 für eine Verwendung bei Druckerzeugnissen besonders geeignet, da er ohne spezielle Vorkehrungen den technologischen Bedingungen des Druckvorganges genügt.

Ein weiteres Ausführungsbeispiel eines Zeitgebers 1 mit analoger Anzeige ist, wie in Figur 7 schematisch dargestellt, auf der Oberseite 21 der Verpackung eines Molkereiprodukts 2 angeordnet. Der Zeitgeber 1 besteht aus dem Zifferblatt 13 und dem Uhrenmodul 14 (genauer dargestellt in Figur 5) und wird in zwei unterschiedlichen Arbeitsgängen während des Herstellungszyklus des Verbrauchsgegenstandes 2 zusammengesetzt. Am Ende des Herstellungszyklus wird das Uhrenmodul in Gang gesetzt und dieser Zeitpunkt gleichzeitig am Zifferblatt markiert. Die Markierung 19 zeigt dem Verbraucher für den vorliegenden Fall an, daß das Produkt 2 um 4.00 Uhr morgens hergestellt worden ist und daß es sich um eine frische, zum gegenwärtigen Zeitpunkt etwa vier Stunden alte Ware handelt. Der Zeitgeber 1 kann darüberhinaus auch an dem Verschluß von Mehrwegflaschen angeordnet werden und gleichzeitg dazu genutzt werden, um in werbewirksamer Weise auf Pausenzeiten o.ä. hinzuweisen.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Insbesonder können die Zeitgeber auch aus Elementen bestehen, welche zu vorgegebenen Zeitpunkten einen Farbumschlag ausführen, wobei dieser Farbumschlag beispielsweise wiederum in Zuordnung zu einer Zeitskala erfolgt.

## Patentansprüche

1. Verfahren zur Herstellung oder Verpackung eines Gegenstandes (2) mit begrenztem Verwendungs- bzw. Aktualitätszeitraum, insbesondere einer regelmäßig erscheinenden Druckschrift oder eines kurzfristig zu verzehrenden Lebensmittels, bei dem der Gegenstand oder dessen Verpackung durch Aufkleben oder sonstiges Anheften mit einem eine Anzeige (4; 9, 11 bis 14) aufweisenden Zeitgeber (1) mit einem an die Verwendungs bzw. Aktualitätsdauer des Gegenstands angepaßten Zeitanzeigebereich und/oder angepaßter Energiequelle versehen und der Zeitgeber (1) zeitnah zur Herstellung des Gegenstandes (2), insbesondere zum Zeitpunkt der Verbindung des Zeitgebers mit dem Gegenstand oder seiner Verpackung, gestellt und/oder konfiguriert wird,
**dadurch gekennzeichnet**, daß
der Zeitgeber derart gestellt und/oder konfiguriert wird, daß Synchronität seiner Anzeige (4; 9, 11 bis 14) mit der aktuellen Zeit gegeben ist, und daß gleichzeitig eine Angabe des Herstellungszeitpunktes erfolgt.

2. Verfahren nach Anspruch 1, **dadurch gekennzeichnet**, daß das Stellen oder die Konfiguration des Zeitgebers zur Synchronisation mit der aktuellen Zeit durch geeignete relative Positionierung eines analogen Zeitzeigers mit einer Zeitskala erfolgt oder im Falle eines einen Zähler aufweisenden elektronischen Zeitgebers durch Erzeugung bzw. Zerstörung von Schaltbrücken welche den aktuellen Zählzustand des Zähler beeinflussen.

3. Verfahren nach einem der vorangehenden Ansprüche, **dadurch gekennzeichnet**, daß der Zeitgeber zum Zeitpunkt seiner Verbindung mit dem Verbrauchsgegenstand oder seiner Verpackung einzeln oder daß eine Anzahl von Zeitgebern unmittelbar vor der Verbindung der der einzelnen Zeitgeber in zusammenhängenden Gruppen gestellt oder konfiguriert wird.

4. Verfahren nach einem der vorangehenden Ansprüche, **dadurch gekennzeichnet**, daß das Inbetriebsetzen des elektronisches arbeitenden Zeitgebers (1) durch Unterbrechung einer elektrisch leitenden Brücke (16) oder durch elektrisch leitende Überbrückung einer Trennstelle (6) erfolgt, die insbesondere die verbindung zu einer elektrischen Energiequelle herstellt.

5. Verfahren nach einem der vorangehenden Ansprüche, **dadurch gekennzeichnet**, daß die Inbetriebsetzung des chemisch betriebenen Zeitgebers (1) durch Zuführen einer zusätzlichen chemischen Substanz erfolgt.

6. Verfahren nach einem der vorangehenden Ansprüche, **dadurch gekennzeichnet**, daß das Erzeugen der Zeitskala (9, 13) durch Bedrucken des Verbrauchsgegenstandes (2) oder seiner Verpackung erfolgt.

7. Verfahren nach Anspruch 4, **dadurch gekennzeichnet**, daß die elektrisch leitende Überbrückung von Kontaktbereichen (6) durch eine leitfähige Bedruckung erfolgt.

8. Verfahren nach einem der vorangehenden Ansprüche, **dadurch gekennzeichnet**, daß der Zeitgeber mindestens teilweise durch Aufdrucken oder durch Transfer, insbesondere von einem Folienträger, - gegebenenfalls auch durch gleichzeitiges oder sequenzielles Auftragen von mehreren Schichten aufgebracht wird.

9. Verbrauchsgegenstand (2) mit einem Zeitgeber (1), hergestellt nach dem Verfahren nach einem der Ansprüche 1 bis 8, der einen fest angebrachten, eine Anzeige (4; 9, 11 bis 14) aufweisenden Zeitgeber (1) aufweist, dessen Energiequelle und/oder Zeitanzeigebereich an die Verwendungsbzw. Aktualitätsdauer des Verbrauchsgegenstands angepaßt ist und der Mittel zum Stellen und/oder Konfigurieren des Zeitgebers (1) in Synchronität zur aktuellen Zeit sowie zur Angabe des Herstellungszeitpunktes aufweist.

10. Verbrauchsgegenstand nach Anspruch 9, **dadurch gekennzeichnet**, daß der Zeitgeber (1) mit einem Uhren-Modul (14, 15) versehen ist, welches eine analoge, digitale und/oder maschinenlesbare Anzeige aufweist.

11. Verbrauchsgegenstand nach Anspruch 9, **dadurch gekennzeichnet**, daß der Zeitgeber (1) als chemisches System oder als auf physikalischer Grundlage arbeitendes System ausgebildet ist.

12. Verbrauchsgegenstand nach Anspruch 11, **dadurch gekennzeichnet**, daß die Zeitanzeige mittels Farbumschlags durch chemische Reaktion an einer, eine Zeitskala (9) aufweisenden Anzeigebahn (11) erfolgt, welche insbesondere eine sich auf chromatografischer Basis fortbewegende Kennzeichnung zur Zeitanzeige aufweist.

13. Verbrauchsgegenstand nach Anspruch 12, **dadurch gekennzeichnet**, daß der Zeitgeber (1) als Überdrucksystem ausgebildet ist und einen, mit einer gefärbten Flüssigkeit gefüllten Behälter (22) und einen, mit diesem über eine mäanderförmig ausgebildete Kapillare (23) verbundenen Ausgleichsbehälter (24) aufweist.

14. Verbrauchsgegenstand nach Anspruch 12, **dadurch gekennzeichnet**, daß der Zeitgeber (1) durch Aufheben seiner Abgeschlossenheit gegenüber der Atmosphäre aktivierbar ausgebildet ist.

15. Verbrauchsgegenstand nach einem der Ansprüche 9 bis 14, **dadurch gekennzeichnet**, daß sich die Zeitskala (9) geradlinig erstreckt.

16. Verbrauchsgegenstand nach einem der Ansprüche 9 bis 15, **dadurch gekennzeichnet**, daß die Zeitskala als Zifferblatt (13) ausgebildet ist.

17. Verbrauchsgegenstand nach Anspruch 11, **dadurch gekennzeichnet**, daß die Anzeige aus Flächenteilen oder Segmenten besteht, welche ihre Reflektions- bzw. Absorptionsfähigkeit oder Färbung in Abhängigkeit von einer angelegten elektrischen Spannung ändern.

18. Verbrauchsgegenstand nach einem der Ansprüche 9 bis 17, **dadurch gekennzeichnet**, daß der Zeitgeber (1) im Kopf einer Tageszeitung (2), insbesondere in der Nähe der Datumsangabe, angeordnet ist.

19. Verbrauchsgegenstand nach einem der Ansprüche 9 bis 18, **dadurch gekennzeichnet**, daß der Zeitgeber (1), auf einem folienförmigen Träger angeordnet ist, der gleichzeitig als Werbeträger dient.

20. Verbrauchsgegenstand nach einem der Ansprüche 9 bis 19, **dadurch gekennzeichnet**, daß der Zeitgeber mindestens ein zusätzliches Anzeigelement aufweist, dessen Eingang mit dem Ausgang eines Speicherelements verbunden ist, welches seinerseits von einer Schwellwertschaltung gesetzt wird, wenn das Ausgangssignal eines Sensorelements, das mit dem Eingang der Schwellwertschaltung verbunden ist, einen vorgegebenen Wert über bzw. unterschreitet.

21. Verbrauchsgegenstand nach Anspruch 20, **dadurch gekennzeichnet**, daß das Sensorelement anspricht auf Temperatur, Feuchtigkeit, Druck- oder Massekräfte, Strahlung und/oder chemische Eigenschaften des umgebenden Mediums oder das Ablaufen einer vorgegebenen Zeitdauer seit der Konfiguration des Zeitgebers.

## Claims

1. A process for producing or packing an item (2) with a limited period of use or interest, preferably a regularly issued periodical or foodstuffs to be consumed within a short time, where the consumer item or its packaging is fitted by adhesive means or other means of attachment with a timer (1) having display means (4; 9; 11 to 14) with a display range and/or an energy source adapted to the time period of use or consumption, the timer (1) being set and/or otherwise configured close to the time of production of the item (2), especially at the time of attaching it to the consumer item or its packaging,
**characterised** in that
the timer is set and/or otherwise configured in a manner, that there is synchronism of its display means (4; 9; 11 to 14) with the actual time and that there is, at the same time, an indication of the time of production.

2. A process according to claim 1, **characterised** in that the setting or the configuration of the timer for synchronising it with the actual time is effected by a suitable relative positioning of an analogue time indicator having a timescale, or, in the case of an electronic timer having a counter, by producing or destroying circuit bridges which effect the actual counting state of the counter.

3. A process according to any one of the preceding claims, **characterised** in that the timer, at the time of its attachment to the consumer item or its packaging, is individually set or configured, or that a number of timers are set or configured directly before combining the individual timers to form inter-related groups.

4. A process according to any one of the preceding claims, **characterised** in that the electronically operating timer (1) is set in operation by disconnecting an electrically conductive bridge (16) or by an electrically conducting bridging of a separation point (6) which establishes, in particular, the connection with an electric energy source.

5. A process according to any one of the preceding claims, **characterised** in that the chemically operated timer (1) is set in operation by supplying an additional chemical substance.

6. A process according to any one of the preceding claims, **characterised** in that the timescale (9, 13) is produced by printing the consumer item (2) or its packaging.

7. A process according to claim 4, **characterised** in that the electrically conductive bridging of contact regions (6) is effected by a conductive print.

8. A process according to any one of the preceding claims, **characterised** in that the timer is applied, at least partially, by printing or by transfer, more particularly from a film carrier, optionally also by a simultaneous or sequential application of a plurality of layers.

9. A consumer item (2) with a timer (1), produced using the process according to one of the claims 1 to 8, having a timer (1) fixedly connected thereto with a display means (4; 9; 11 to 14), where the energy source and/or the display range of the timer is adapted to the period of use or interest of the consumer item and where the timer has means to set and/or configure the timer (1) in synchronism with the actual time, providing an indicator for the time of production.

10. A consumer item according to claim 9, **characterised** in that the timer (1) is provided with a clock module (14, 15) which has an analogue, digital and/or mechanically readable display.

11. A consumer item according to claim 9, **characterised** in that the timer (1) is in the form of a chemical system or a system operating on a physical basis.

12. A consumer item according to claim 11, **characterised** in that the time display is effected by means of a colour change produced by chemical reaction on a display track (11) having a timescale (9) which provides, in particular, a chromatographically moving mark for indicating the time.

13. A consumer item according to claim 12, **characterised** in that the timer (1) is in the form of a high-pressure system and has a container (22) filled with a coloured liquid, and an equalising container (24) which is connected with the container (22) via a meander-shaped capillary (23).

14. A consumer item according to claim 12, **characterised** in that the timer (1) is constructed so as to be actuable by dispensing with its seclusion with respect to the atmosphere.

15. A consumer item according to any one of the claims 9 to 14, **characterised** in that the timescale (9) is rectilinear.

16. A consumer item according to any one of the claims 9 to 15, **characterised** in that the timescale (9) is in the form of a dial (13).

17. A consumer item according to claim 11, **characterised** in that the display consists of flat parts or segments which change their reflection or absorptive capacity or colouring as a function of an applied electric voltage.

18. A consumer item according to any one of the claims 9 to 17, **characterised** in that the timer (1) is arranged at the top of a daily (2), more particularly near the date given.

19. A consumer item according to any one of the claims 9 to 18, **characterised** in that the timer (1) is arranged on a film-like carrier which simultaneously serves as an advertising carrier.

20. A consumer item according to any one of the claims 9 to 19, **characterised** in that the timer has at least one additional display element, whose input is connected with the output of a storage element which is set in turn by a threshold circuit when the output signal of a sensor element connected with the input of the threshold circuit goes above or below a predetermined value.

21. A consumer item according to claim 20, **characterised** in that the sensor element responds to temperature, humidity, pressure or ground forces, radiation and/or chemical properties of the surrounding medium, or the expiry of a specified period since the configuration of the timer.

## Revendications

1. Procédé de fabrication ou d'emballage d'un produit de consommation (2) ayant une date de péremption ou une validité limitée, en particulier une publication périodique ou un produit alimentaire à consommer rapidement, consistant dans le fait de munir l'article ou son emballage d'un timer (1) à affichage (4; 9, 11 à 14), adhésif ou fixé autrement, qui comporte un domaine d'indication dans le temps relatif à la date de péremption ou à la limite de validité et/ou est équipé d'une source d'énergie adéquate et qui est réglé et/ou configuré sur la date de fabrication du produit (2) et plus précisément sur l'instant où il est apposé sur le produit ou son emballage et **caractérisé par le fait que** son réglage et/ou sa configuration synchronisent son affichage (4; 9, 11 à 14) et l'heure présente et par le fait qu'il y ait indication simultanée du moment de fabrication.

2. Même procédé que dans la revendication 1, **caractérisé par le fait que** le réglage ou la configuration du timer synchronisant l'affichage de celui-ci et l'heure présente s'opère par le positionnement relatif d'une aiguille numérique d'indication de temps sur une échelle de temps ou, dans le cas d'un timer électronique équipé d'un compteur, par la fermeture ou la coupure de ponts de contact influencant le fonctionnement présent du compteur.

3. Même procédé que dans l'une des revendications précédentes, **caractérisé par le fait que** le timer est réglé ou configuré individuellement au moment de son apposition sur le produit de consommation ou sur son emballage ou qu'un certain nombre de timers sont réglés ou configurés en groupes reliés entre eux juste avant l'apposition de chacun d'entre eux sur le produit.

4. Même procédé que dans l'une des revendications précédentes, **caractérisé par le fait que** la mise en service du timer électronique (1) s'opère soit par la coupure d'un pont électrique de contact (16), soit par le shuntage d'un point de coupure (6), en particulier pour rétablir le contact avec une source d'énergie électrique.

5. Même procédé que dans l'une des revendications précédentes, **caractérisé par le fait que** la mise en service du timer (1) à base chimique s'opère par l'addition d'une autre substance chimique.

6. Même procédé que dans l'une des revendications précédentes, **caractérisé par le fait que** l'activation de l'échelle de temps (9, 13) s'opère par impression sur le produit de consommation (2) ou sur son emballage.

7. Même procédé que dans la revendication 4, **caractérisé par le fait que** le shuntage de points de contact (6) s'opère au moyen d'une encre d'imprimerie conductrice.

8. Même procédé que dans l'une des revendications précédentes, **caractérisé par le fait que** le timer peut être mis en place, du moins partiellement, par impression ou à l'aide d'un transfert plus particulier à partir d'un film, le cas échéant aussi par une application simultanée ou séquentielle de plusieurs couches.

9. Produit de consommation (2) équipé d'un timer (1) réalisé d'après le même procédé que dans l'une des revendications 1 à 8, muni d'un timer adhésif (1) à affichage (4; 9, 11 à 14) dont la source d'énergie et/ou l'affichage de temps est adapté à la limite de validité ou à la date de péremption et pouvant être réglé et/ou configuré sur l'heure présente ainsi que sur la date de fabrication.

10. Produit de consommation selon la revendication 9, **caractérisé par le fait que** le timer (1) est équipé d'un mécanisme horloger (14, 15) à affichage numérique, digital et/ou décodable par lecture optique.

11. Produit de consommation selon la revendication 9, **caractérisé par le fait que** le timer (1) repose sur un principe chimique ou exploite une base physique.

12. Produit de consommation selon la revendication 11, **caractérisé par le fait que** le temps est indiqué sur une piste d'affichage (11) étalonnée par une échelle de temps (9) par un virage de couleur provoqué par une réaction chimique, le marquage progressant sur l'échelle de temps par technique chromatographique.

13. Produit de consommation selon la revendication 12, **caractérisé par le fait que** le timer (1) fonctionne comme un système de surpression comprenant un réservoir (22) contenant un liquide coloré et un réservoir de compensation (24) reliés entre eux par un tube capillaire (23) de forme sinusoïdale.

14. Produit de consommation selon la revendication 12, **caractérisé par le fait que** le timer (1) peut être activé par une rupture de l'étanchéité du système par rapport à l'air ambiant.

15. Produit de consommation selon l'une des revendications 9 à 14, **caractérisé par le fait que** l'échelle de temps (9) est rectiligne.

16. Produit de consommation selon l'une des revendications 9 à 15, **caractérisé par le fait que** l'échelle de temps revêt l'apparence d'un cadran.

17. Produit de consommation selon la revendication 11, **caractérisé par le fait que** l'affichage est composé de fractions de surface ou de segments dont la capacité de rayonnement ou d'absorption ou la coloration se modifie selon une tension électrique donnée.

18. Produit de consommation selon l'une des revendications 9 à 17, **caractérisé par le fait que** le timer (1) est placé en tête de la page de titre d'un quotidien (2) près de la date de parution.

19. Produit de consommation selon l'une des revendications 9 à 18, **caractérisé par le fait que** le timer (1) se trouve sur un film servant parallèlement de support publicitaire.

20. Produit de consommation selon l'une des revendications 9 à 19, **caractérisé par le fait que** le timer est doté d'au moins un indicateur supplémentaire dont l'entrée est reliée à la sortie d'un accumulateur qui lui-même ne se déclenche qu'à partir d'un circuit détecteur de seuil lorsque le signal de sortie de l'un des capteurs, relié à l'entrée du circuit détecteur de seuil, dépasse, par valeur inférieure ou supérieure, une valeur donnée.

21. Produit de consommation selon la revendication 20, **caractérisé par le fait que** le capteur est particulièrement réactif à température, humidité, pression, masse, rayonnement et/ ou propriétés chimiques du milieu ambiant ou à l'écoulement d'un temps donné au moment de la configuration du timer.
